# EUROPÄISCHE PATENTSCHRIFT

(11) **EP 3 271 111 B1**
(45) Veröffentlichungstag und Bekanntmachung des Hinweises auf die Patenterteilung: **21.08.2019**
(21) Anmeldenummer: 16709434.1
(22) Anmeldetag: 11.03.2016
(51) Int. Cl.: B24B 53/07, B24B 49/00, B24B 49/16

(54) **VERFAHREN UND SCHLEIFMASCHINE ZUM SCHLEIFEN VON NUTEN AUFWEISENDEN WERKSTÜCKEN**
METHOD AND GRINDING MACHINE FOR GRINDING GROOVE CONTAINING WORKPIECES
PROCÉDÉ ET MACHINE À RECTIFIER POUR RECTIFIER PIÈCES AVEC RAINURES

(30) Priorität: 18.03.2015 DE 102015204909
(43) Veröffentlichungstag der Anmeldung: 24.01.2018
(73) Patentinhaber: Erwin Junker Maschinenfabrik GmbH, 77787 Nordrach (DE)
(72) Erfinder: JUNKER, Erwin, 77815 Bühl/Baden (DE)
(74) Vertreter: Leske, Thomas
(86) Internationale Anmeldenummer: PCT/EP2016/055221
(87) Internationale Veröffentlichungsnummer: WO 2016/146495

(56) Entgegenhaltungen:
- EP-A1- 2 106 879
- GB-A- 715 247
- GB-A- 764 510
- GB-A- 2 143 448
- US-A- 2 446 105
- US-A- 2 689 434
- US-A- 2 877 758
- US-B1- 6 361 412

## Beschreibung

Die Erfindung betrifft ein Verfahren und eine Schleifmaschine zum Schleifen von Nuten aufweisenden Werkstücken gemäß dem Oberbegriff der Ansprüche 1 und 6, wie zum Beispiel aus der GB 2 143 448 A bekannt.

Bei den bekannten Verfahren und Schleifmaschinen zum Einschleifen von Nuten in Werkstücke, wobei insbesondere wendelgenutete oder mit Gewinde versehene Werkstücke hergestellt werden, ist die Schleifscheibe so profiliert, dass beim Einschleifen der Nut in das Werkstück die äußere positive Form der Profilierung der Schleifscheibe als negative Form in Form der Nut in dem Werkstück entsteht. Selbst unter Verwendung von leistungsfähigen und relativ hohe Standzeiten aufweisenden CBN- oder Diamant-Schleifscheiben führt der an der Profilierung der Schleifscheibe auftretende Verschleiß zu einer Verschlechterung des Schleifergebnisses und damit verbunden zu einer Abweichung von der Sollform der Nut im Werkstück, wobei im Verlauf des Schleifprozesses außerdem die Genauigkeit der Profilierung der Schleifscheibe und deren Schärfe nachlassen. Dadurch muss die Profilierung der Schleifscheibe nach gewissen Einsatzzeiten neu profiliert, d. h. abgerichtet werden muss.

Als sehr leistungsfähiges Abrichtverfahren für das Profilieren der vorstehend genannten Schleifscheiben hat sich das Crushieren durchgesetzt. Das Crushieren, welches häufig auch als Einrollprofilieren bezeichnet wird, hat sich als spezielles Verfahren des rotierenden Abrichtens zum abbildungsgenauen Profilieren von metall- oder keramisch gebundenen Diamant- oder CBN-Schleifscheiben seit langem durchgesetzt und bewährt. Das Crushieren findet vor allem dann Anwendung, wenn Werkzeuge in großen Stückzahlen mit feinen Profilen versehen werden müssen.

Die bekannten Crushiereinrichtungen weisen in der Regel Crushierrollen auf, welche entweder angetrieben sind und die Schleifscheibe durch Friktion mitnehmen, wenn beide miteinander im Eingriff sind, oder nicht angetrieben sind, dafür aber die Schleifscheibe, so dass, wenn beide miteinander im Eingriff sind, die Schleifscheibe durch Friktion die Crushierrolle mitnimmt, d. h. rotieren lässt. Wegen in den letzten Jahren zunehmender Tendenz nach immer größeren und leistungsfähigeren Schleifmaschinen mit leistungsfähigeren Schleifspindelantrieben hat sich das Antreiben der Crushierrollen durch die angetriebene Schleifscheibe durchgesetzt, d. h. die Crushierrolle läuft leichtgängig mit, wenn die Schleifscheibe mit der Crushierrolle im Eingriff ist. Damit beim Crushieren eine hohe Profilierungsgenauigkeit an der Schleifscheibe realisiert werden kann, sind die Crushierparameter mit großer Sorgfalt auszuwählen und anzuwenden. Immerhin werden, wenn Crushierrolle und Schleifscheibe miteinander im Eingriff sind, entweder ganze Körner aus dem Profilierungsbelag der Schleifscheibe oder zumindest größere Bruchstücke davon zerdrückt oder sogar herausgerissen. Beim Crushieren ist darüber hinaus dafür Sorge zu tragen, dass die ausgebrochenen Körner aus dem Kontaktbereich zwischen Crushierrolle und Schleifscheibe möglichst rasch abgeführt werden. Der Crushiervorgang erfolgt bei relativ hohen Drücken im Eingriffsbereich von Crushierrolle und Schleifscheibe, so dass durch gegebenenfalls auftretende Deformationen der Schleifscheibe das auszubildende Profil beim oder nach dem Abrichten verfälscht wird. Die Parameter von Crushierrolle und Schleifscheibe im engeren Sinne bzw. Crushierrollenspindel und Schleifscheibenspindel im weiteren Sinne müssen daher so ausgewählt und realisiert werden, dass die genannten Deformationen vermieden oder gar ausgeschlossen werden können. Werden bestimmte Parameter wie z. B. der relative Vorschub zwischen Schleifscheibe und Crushierrolle oder der im Eingriffsbereich beider entstehende sogenannte Crushierdruck zu groß gewählt, kann ein sogenanntes Rattern auftreten, was beim Crushiervorgang unter allen Umständen zu vermeiden ist.

In DE 30 50 373 C2 ist eine Abrichteinrichtung für eine numerisch gesteuerte Profil- oder Flachschleifmaschine beschrieben. Bei dieser bekannten Abrichteinrichtung ist eine Crushiereinrichtung auf der Profil- oder Flachschleifmaschine angeordnet, welche einen eigenen Antrieb aufweist. Vorgesehen ist das Abrichten von mehreren profilierten Schleifscheiben, welche in Richtung von deren Drehachse nebeneinander angeordnet sind, so dass jeder profilierter Schleifscheibe eine Abrichtrolle zugeordnet ist. Während des Crushierens wird die Abrichtrolle auf der Schleifscheibe so unter Druck abgewälzt, dass die Schleifkörner zerdrückt und herausgebrochen werden, wobei die Umfangsgeschwindigkeit von Schleifscheibe und Crushierrolle gleich sind. Durch das Vorsehen einer Abrichtrolle zum Crushieren direkt auf der bekannten Schleifmaschine, kann das Abrichten bereits in den gesamten Schleifprozess eingeordnet werden.

In DE 1 284 867 A ist eine Universalschleifmaschine mit Revolverkopf beschrieben, auf welcher in deren Schleifspindelstock eine so genannte Einrollvorrichtung vorgesehen ist, mit welcher das zum Form- bzw. Einstechschleifen erforderliche Profil auf dem Umfang einer Schleifmaschine eingerollt wird. Die Durchführung des Einrollvorganges im Sinne einer Profilierung im Sinne eines Crushierens ist nicht beschrieben. Das Profilieren der Schleifscheibe mittels dieser bekannten Einrollvorrichtung erfolgt zwar auf der eigentlichen Schleifmaschine, wird aber zwischen Schleifoperationen oder ebenfalls auf der Universalschleifmaschine durchgeführten Dreh-, Bohr-, Reib- und Gewindeschneidarbeiten in einem Arbeitsgang zusätzlich durchgeführt.

In US 4 555 873 sind ein Verfahren und eine Vorrichtung zum Schleifen von Werkstücken mittels einer profilierten Schleifscheibe beschrieben. Ebenfalls auf der Schleifmaschine angeordnet ist eine Abrichteinrichtung, mit der die Form und die Schärfe der Schleifscheibe wiederhergestellt werden können. Dazu wird die Schleifscheibe mit entsprechend der Profilierung der Schleifscheibe geformten Abrichtrollen zwischen eigentlichen Schleifoperationen wieder in Form und in Schärfe gebracht. In diesem Dokument ist auch beschrieben, dass das Abrichten bei unterbrochenem Schleifvorgang oder auch während des Schleifens kontinuierlich erfolgen kann. Zwar ist diesem Dokument kein direkter Hinweis auf Crushieren zu entnehmen, beschrieben ist jedoch, dass das Abrichten als ein Vorgang zu betrachten ist, welcher kontinuierlich oder diskontinuierlich durchgeführt werden kann. Verfahrenstechnische Trennungen des Abrichtvorganges sind nicht beschrieben.

Des Weiteren ist in DE 41 04 266 A1 eine Abrichtmaschine zum Profilieren einer Schleifscheibe mit einer Abrichtscheibe beschrieben. Das beschriebene Abrichten der Schleifscheibe, d. h. das Erzeugen der für die Genauigkeit des Schleifergebnisses erforderlichen Profilierung der Schleifscheibe erfolgt mit an ihren Stirnseiten abgerundeten Abrichtscheiben, welche so um die Stirnseite der Schleifscheibe beim Abrichten räumlich geschwenkt werden, dass das an der Schleifscheibe zu erzielende Profil erzeugt wird. Die Abrichtscheibe wird während des Abrichtvorganges jeweils um eine mit Abstand zu ihrer Umfangs-Stirnseite angeordnete und quer zur Rotationsachse verlaufende Schwenkachse oszillierend verschwenkt. Prinzipiell wird die Abrichtscheibe an die Schleifscheibe herangefahren. Bei dieser bekannten Abrichtmaschine soll der Verschleiß der Abrichtscheibe kontrolliert werden.

In JP 05138532 A ist eine Abrichtvorrichtung für CBN-Schleifscheiben vorgesehen, welche die Schleifscheibe so abrichtet, dass diese sowohl zum Vorschleifen als auch zum Fertigschleifen gleichermaßen verwendet werden kann. Die Abrichtscheibe weist so genannte Crushierkörner und einzelne abrasive Körner auf, welche im Abrichtbelag gemischt sind. Das Abrichten erfolgt in einem Vorgang und beschreibt ein Abrichten von axialen Stirnseiten einer topfartig ausgebildeten Schleifscheibe.

In US 3 435 814 ist bereits eine Crushiervorrichtung zum crushierenden Abrichten von profilierten Schleifscheiben beschrieben, welche auf einer Schleifmaschine fest angeordnet ist. Die Crushiereinrichtung ist in Form einer Crushierrolle ausgebildet und wird an die Schleifscheibe zu deren Abrichten angestellt. Ein Antrieb für die Crushierrolle soll sichern, dass sich die Umfangsgeschwindigkeit von Crushierrolle und Schleifscheibe nicht unterscheiden. Wenn Crushierrolle und Schleifscheibe miteinander in Eingriff sind, treibt nur die Schleifscheibe die Crushierrolle an. Der Crushiervorgang wird in einem Arbeitsgang durchgeführt, und anschließend wird die Crushierrolle außer Eingriff mit der Schleifscheibe gebracht.

Auch in dem Firmenprospekt Winter von Saint-Gobain Abrasives ist bereits beschrieben, dass eine zum Abrichten einer profilierten Schleifscheibe eingesetzte Einrollvorrichtung möglichst Bestandteil der Maschine sein sollte und auf dieser fest installiert sein muss. Dadurch kann zeitintensiver Werkzeugwechsel vermieden werden. Vorzugsweise soll die Schleifscheibe angetrieben sein und die Profilrolle leichtgängig durch diese beim Abrichten mitgenommen werden. Für das Erstprofilieren wie für nachfolgende Profiliervorgänge sind jeweils spezielle Profilierrollen erforderlich. Bei dieser bekannten Einrichtung ist es notwendig, dass nach dem Vorprofilieren die Profilierrollen ausgewechselt werden müssen. Dies hat den Nachteil, dass Positionierfehler und damit Profilierungsfehler an der Schleifscheibe auftreten können.

All den bereits bekannten Abricht- bzw. Crushierverfahren bzw. eingesetzten Crushiereinrichtungen ist gemein, dass das Crushieren weder schleifaufgabenabhängig durchgeführt wird, noch dass die eine hohe Flexibilität gewährleistenden Parameter des eigentlichen Crushiervorgangs Beachtung finden.

Die Aufgabe der vorliegenden Erfindung besteht daher darin, ein Verfahren und eine Schleifmaschine zum Schleifen von genuteten Werkstücken zu schaffen, bei welchen ein Crushier-Abrichten einer zu profilierenden Schleifscheibe unter Berücksichtigung von wesentlichen Crushierparametern in einen automatisierten Schleifprozess integriert ist und eine hohe Qualität des geschliffenen Werkstückes bei Erzielung hoher Standzeiten der Schleifscheibe erzielt werden kann.

Diese Aufgabe wird durch ein Verfahren mit den Merkmalen gemäß Anspruch 1 sowie durch eine Schleifmaschine mit den Merkmalen gemäß Anspruch 6 erreicht. Zweckmäßige Weiterbildungen sind in den jeweiligen abhängigen Ansprüchen definiert.

Gemäß einem ersten Aspekt der Erfindung wird ein Verfahren zum Schleifen von Werkstücken, welche Nuten aufweisen, beschrieben. Die Werkstücke sind insbesondere wendelgenutete oder mit Gewinde versehene Werkstücke, wobei die Nuten auch gerade Nuten oder radial umlaufende Nuten wie z. B. Einstiche sein können. Das Werkstück ist aufgespannt und dessen Nut wird mittels einer Schleifscheibe geschliffen, welche eine Profilierung aufweist, welche dem Querschnitt der Nut entspricht. Durch den Schleifvorgang kann sich in Folge von Verschleiß der Schleifscheibe deren Profilierung ändern, weshalb die Schleifscheibe durch Crushieren nachprofiliert wird. Unter Nachprofilieren soll hier ein sogenanntes Fertigcrushieren bzw. Fertigprofilieren verstanden werden. Das Profil ist an der Schleifscheibe vorhanden und wird bzgl. Genauigkeit und Schärfe sozusagen wiederhergestellt. Erfindungsgemäß erfolgt ein Nachprofilier-Crushieren der Schleifscheibe mittels dabei ebenfalls angetriebener Crushierrolle, und zwar durch deren Steuerung auf Basis jeweils einer Messung von Drehzahl und Stromaufnahme der jeweiligen Antriebe der Schleifscheibe und der Crushierrolle, auf deren Basis ein relativer Vorschub beim Crushieren zwischen der Schleifscheibe und der Crushierrolle erfolgt. Der relative Vorschub wird dabei vorzugsweise so ausgewählt, dass aus Gründen der Effizienz beim Crushieren und beim gesamten Schleifvorgang der relative Vorschub ein maximaler relativer Vorschub ist, bei welchem noch keine nachteiligen Prozessverhältnisse auftreten. Es wird also stets mit dem maximalen relativen Vorschub nachprofilier-crushiert, bei welchem zum einen die Standzeit der Crushierrolle nicht übermäßig reduziert wird, aber mit einem relativ hohen Crushierdruck zwischen der Crushierrolle und der Schleifscheibe gearbeitet werden kann, wobei beim Crushieren stets stabile Crushierverhältnisse beibehalten werden.

Gemäß der Erfindung werden dabei zumindest Drehzahl und Stromaufnahme als wesentliche Crushier-Parameter für das Nachprofilier-Crushieren gemessen und für die Steuerung des Prozesses des Crushierens verwendet. Die Stromaufnahme steht dabei für die Leistung, welche anforderungsgemäß die Antriebe sowohl der Schleifscheibe als auch der Crushierrolle ziehen bzw. die Leistung, welche ihnen zuzuführen ist, damit die gewünschten, definierten Crushierparameter eingehalten werden können.

Vorzugsweise erfolgt ein Profilier-Crushieren der Schleifscheibe mittels der Crushierrolle, welche dabei in der Regel nicht angetrieben ist, und zwar durch eine Steuerung nur des Schleifscheibenantriebs auf Basis seiner gemessenen Drehzahl und Stromaufnahme, wobei das Profilier-Crushieren vor Beginn des Schleifprozesses durchgeführt wird. Unter Profilier-Crushieren soll dabei verstanden werden, dass eine noch nicht profilierte Schleifscheibe in einem ersten Arbeitsgang vor dem Beginn des eigentlichen Schleifprozesses mittels einer Crushierrolle die Profilierung aufgeprägt bekommt, damit mittels dieser Schleifscheibe die Nuten in das Werkstück geschliffen werden können. Profilier-Crushieren entspricht dabei einem Vorcrushieren bzw. Vorprofilieren bzw. Grobprofilieren.

Gemäß der Erfindung erfolgt das Profilier-Crushieren mittels derselben Crushierrolle, welche für das Nachprofilier-Crushieren eingesetzt wird. Dies wird dadurch erreicht, dass die Crushierrolle mehrere, vorzugsweise zumindest zwei Profilrillen aufweist, weiche als Negativform zum Erzeugen der positiven Profilierung an der Schleifscheibe nacheinander angewendet werden. Das Vorsehen mehrerer Crushier-Rillen in der Crushierrolle hat den Vorteil, dass eine einzige Crushierrolle für mehrere Crushiervorgänge benutzt werden kann. Jedenfalls wird eine Crushierrolle sozusagen rillenweise abgearbeitet. Und erst wenn die letzte Crushier-Rille ein weiteres Profilieren der Schleifscheibe insbesondere im Wege des Nachprofilier-Crushierens aus Genauigkeitsgründen nicht mehr zulässt, muss diese Crushierrolle ausgewechselt und gegebenenfalls wieder aufgearbeitet werden.

Auch beim Profilier-Crushieren ermöglicht die Messung von Drehzahl und Stromaufnahme des Antriebs der Schleifscheibe ein optimales Durchführen des Crushiervorgangs mittels eines maximalen relativen Vorschubs, bei welchem nachteilige Prozessverhältnisse wie z. B. ein Rattern nicht auftreten.

Gemäß der Erfindung wird beim Profilier-Crushieren ein größeres Abrichtvolumen als beim Nachprofilier-Crushieren von der Schleifscheibe abgerichtet.

Es ist also festzustellen, dass beim Profilier-Crushieren die Schleifscheibe angetrieben ist, wohingegen die Crushierrolle in der Regel nicht angetrieben ist. Es kann jedoch beim Crushieren der mitlaufenden Crushierrolle sein, dass diese aufgrund von Schlupf und anderen Einflüssen eine Verringerung ihrer Drehzahl erfährt. Dafür ist vorgesehen, dass der Crushierrolle in zumindest kurzen Intervallen, sozusagen impulsartig, ihr Antrieb zugeschaltet wird. Die Impulse des Zuschaltens des Antriebs sind jedoch nur so lang bzw. werden nur solange durchgeführt, bis die Crushierrolle wieder die Nenndrehzahl erreicht hat, welche die Drehzahl der Schleifscheibe ist.

In üblicher Weise wird mit einer ersten Nutprofilflanke die erste Seite der Profilierung an der Schleifscheibe angefahren, wobei durch eine vorhandene Anfahrsensorik und einer möglicherweise stattfindenden Zuschaltung des Antriebs in Form eines Antriebsimpulses an die Crushierrolle das Anfahren an die erste Nutprofilflanke überwacht wird. Anschließend folgt das Anfahren an eine zweite Flanke der in der Crushierrolle angeordneten Nut, wobei ebenfalls durch die Anfahrsensorik die gegebenenfalls erfolgende Zuschaltung eines Antriebsimpulses an die Crushierrolle überwacht wird. Daran schließt sich ein seitliches Verfahren der Schleifscheibe so weit an, bis die Schleifscheibe sich auf der Profilmitte der in der Crushierrolle befindlichen Nut bewegt wird. Dem schließt sich die Zustellbewegung zwischen der Schleifscheibe und der Crushierrolle, d. h. die relative Zustellung zwischen Schleifscheibe und Crushierrolle, bei angetriebener Schleifscheibe und frei mitlaufender Crushierrolle, an. Der maximale relative Vorschub, d. h. der zulässige Vorschub beim Crushieren, wird durch die Überwachung der Stromaufnahme und somit der Schleifspindelleistung realisiert, wobei die Stromaufnahme fortlaufend gemessen wird. Von der CNC-Steuerung wird dann der maximale relative Vorschub, d. h. ein bezüglich der Effizienz des Crushierverfahrens optimaler Vorschub zwischen der Crushierrolle und der Schleifscheibe, berechnet und eingestellt.

Wenn die Schleifscheibe während des Profilier-Crushierens ihre Profilierung erhalten hat, so kann sie anschließend im normalen Schleifprozess zum Einschleifen der entsprechenden Nut in das Werkstück eingesetzt bzw. erneut eingesetzt oder zur Erhöhung der Genauigkeit noch nachprofilier-crushiert werden. Da im Schleifbetrieb die Schleifscheibe zwar verschleißt, die Profilform aber innerhalb enger Grenzen im Wesentlichen erhalten bleibt, muss zwischen festzulegenden Schleifabschnitten, und zwar auf Basis der Abnutzrate der Profilierung der Schleifscheibe, die Schleifscheibe im Wege des Nachprofilierens crushiert werden. Ein Profilier-Crushieren ist somit in dieser Phase des Prozesses nicht mehr erforderlich.

Beim Nachprofilier-Crushieren sind sowohl die Schleifscheibe als auch die Crushierrolle jeweils angetrieben. Ebenso wie beim Profilier-Crushieren wird zunächst eine Flanke der Nut in der Crushierrolle angefahren, wobei durch die Anfahrsensorik und die Messung der Leistungsaufnahme an den beiden Antrieben der Schleifscheibe und der Crushierrolle (Schleifspindel/Crushierspindel) dieser Vorgang überwacht wird. Daran schließt sich ein Anfahren der zweiten Flanke der Nut an, wobei ebenfalls durch die Anfahrsensorik und die Mesung der Leistungsaufnahme an den beiden Antrieben der Schleifscheibe und der Crushierrolle, d. h. an deren Spindeln, dieser Vorgang überwacht wird. Daran schließt sich ein Verfahren der Schleifscheibe auf die Profilmitte an. Die Vorgehensweise unterscheidet sich gegenüber dem Profilier-Crushieren dadurch, dass beim Nachprofilier-Crushieren die Schleifscheibe und die Crushierrolle angetrieben und drehzahlgeregelt sind und zusätzlich die Stromaufnahme jeweils überwacht wird.

Vorzugsweise werden die Crushierrolle und die Schleifscheibe bezüglich ihrer Drehzahlen so aufeinander abgestimmt, dass ihre Umfangsgeschwindigkeiten beim Nachprofilier-Crushieren in einer durch eine Umfangsfläche der Crushierrolle verlaufenden definierten Tiefe der Nut ein definiertes Verhältnis zueinander aufweisen. Dadurch kann der Crushiervorgang unter Einhaltung der wesentlichen Prozessparameter für das Nachprofilier-Crushieren gesteuert durchgeführt werden. Und es wird sichergestellt, dass ein optimales Crushieren erfolgt, und zwar unter Beachtung wesentlicher prozesstechnischer Parameter beim Crushieren.

Weiter vorzugsweise wird die der definierten Tiefe der Nut entsprechende Umfangsfläche bei einem konstanten Verhältnis der Umfangsgeschwindigkeiten von Schleifscheibe und Crushierrolle bezüglich ihrer Tiefe in der Nut insbesondere stufenlos verändert.

Bei dem während des Profilier-Crushierens bereits zuvor erwähnten Zuschalten von Antriebsimpulsen an die Spindel der Crushierrolle bei deren Abfall unter eine Grenzdrehzahl wird nun vorzugsweise die Grenzdrehzahl so festgelegt bzw. die Crushierrolle so lange angetrieben, bis die Drehzahl der Umfangsgeschwindigkeit der Schleifscheibe in der definierten Tiefe der Nut der Umfangsfläche entspricht.

Besonders wichtig ist, dass während des Crushierens der Schleifscheibe beim Crushieren in ihrem Eingriffsbereich so viel Kühlmittel und in einer solchen Intensität zugeführt wird, dass die ausgebrochenen Körner und Schleifbelagteile zügig vom Eingriffsbereich abgeführt werden können.

Der jedenfalls maschinenparameter - und crushierparameterabhängige maximale relative Vorschub zwischen der Schleifscheibe und der Crushierrolle beim Crushieren wird insbesondere im Wege von "trial and error" vor dem eigentlichen Crushieren ermittelt und als Grenzwert in eine Maschinensteuerung eingegeben und insbesondere auch dort gespeichert.

Gemäß einem zweiten Aspekt der Erfindung weist eine Schleifmaschine, welche zum Schleifen von Nuten aufweisenden Werkstücken, insbesondere wendelgenutete oder mit einem Gewinde versehende Werkstücke, vorgesehen ist, in üblicher Weise einen auf einem Kreuzschlitten auf einem Maschinenständer in X-Achsen-Richtung und Z-Achsen-Richtung CNC-bewegbaren Schleifspindelstock auf, welcher eine zum Schleifen der Nut profilierte Schleifscheibe trägt, welche rotatorisch angetrieben ist. Die Nuten können auch gerade Nuten oder Einstiche sein. Darüber hinaus weist die Schleifmaschine einen Werkstückspindelstock mit einer C-Achse auf. Das Werkstück ist auf der Schleifmaschine in einer Aufspannung gehalten. Zusätzlich weist die Schleifmaschine eine darauf fest installierte Crushiereinrichtung mit einer Crushierrolle mit eigenem rotatorischen Antrieb auf. Die Drehzahl der Crushierrolle ist mittels einer Steuereinrichtung steuerbar. Erfindungsgemäß ist der Crushierrolle die Schleifscheibe zum Abrichten ihrer Profilierung zustellbar. Die Crushierrolle weist einen Profilier-Crushierabschnitt zum Profilier-Crushieren der Schleifscheibe mit einem ersten Abrichtvolumen und einen auf derselben Crushierrolle angeordneten Nachprofilier-Crushierabschnitt zum Nachprofilier-Crushieren der Schleifscheibe mit einem zweiten Abrichtvolumen auf. Durch das Vorsehen von sowohl einem Profilier-Crushierabschnitt als auch einem Nachprofilier-Crushierabschnitt auf ein und derselben Crushierrolle kann die Crushiereinrichtung nicht nur relativ einfach aufgebaut sein, sie kann auch besonders stabil aufgebaut sein, weil nämlich dann die Crushierrolle beispielsweise durch eine steife Lagerung stabil genug ist, dass Deformationen beim eigentlichen Crushier-Prozess vermieden werden. Diese Deformationen können durch die beim Crushiervorgang auftretenden hohen Kräfte prinzipiell auftreten, weshalb die Crushiereinrichtung mit ihrer Befestigung auf dem Maschinenbett der Schleifmaschine ebenfalls besonders steif ausgeführt werden muss.

Vorzugsweise weist die Crushierrolle mehr als zwei Crushierrillen bzw. -nuten auf, welche beim Crushieren der Profilierung der Schleifscheibe nacheinander solange genutzt werden können, bis die letzte Crushierrille beim Crushieren nicht mehr die erforderliche Genauigkeit und Schärfe der Profilierung der Schleifscheibe nach dem Crushieren wiederherstellt. Dann wäre die Crushierrolle auszuwechseln. Durch das Vorsehen mehrerer Crushierrillen auf ein und derselben Crushierrolle kann, nachdem eine Rille auf der Crushierrolle verschlissen ist, die nächste Rille zum Nachprofilier-Crushieren verwendet werden. Somit ist sichergestellt, dass beim Nachprofilier-Crushieren immer ein Schleifscheibenprofil mit optimaler Genauigkeit hergestellt werden kann. Dies bezieht sich auf das Nachprofilier-Crushieren. Das Profilier-Crushieren wird vor dem Schleifen in einem solchen Fall angewendet, wenn die Schleifscheibe noch keine entsprechend der herzustellenden Nut auf dem Werkstück ausgebildete Profilierung aufweist. Bei dem Profilier-Crushieren handelt es sich nämlich um ein sogenanntes Erstprofilieren. Im Verlaufe des gesamten Schleifprozesses auf der Schleifmaschine ist jedenfalls dann nur noch ein gelegentlich nach festgelegten Zyklen auszuführendes Nachprofilier-Crushieren durchzuführen, damit sowohl die Form der Profilierung als auch die Schärfe der Schleifscheibe nach gewisser ausgeführter Schleifzeit wiederhergestellt werden.

Damit die Stabilität und Steifigkeit der Crushiereinrichtung in bzw. auf der Schleifmaschine gewährleistet werden kann, ist vorzugsweise die Crushiereinrichtung in einem stabilen Gehäuse angeordnet und fest mit dem Maschinenständer verbunden. Dadurch ist es möglich, die beim Crushieren auftretenden Kräfte zuverlässig aufzunehmen und selbst eine elastische Deformation der Crushiereinrichtung während des Crushierens weitestgehend zu vermeiden.

Vorzugsweise weist die Crushiereinrichtung einen CNC-gesteuerten Antrieb auf, welcher über eine Kupplung mit der Crushierrolle zu deren rotatorischen Antrieb verbunden ist. Vorzugsweise besteht die Crushierrolle aus Hochleistungsschnellschnittstahl (HSS) oder Hartmetall. Der elektrische Antrieb hat den Vorteil, dass dieser insbesondere in dem Fall des Profilier-Crushierens zuverlässig freigeschaltet werden kann, d. h. antriebsfrei mitläuft, was insbesondere für das Profilier-Crushieren der Fall ist, weil dort in der Regel die Crushierrolle nicht angetrieben ist, d. h. bei Eingriff der Schleifscheibe in der Rille bzw. Nut der Crushierrolle mit der Schleifscheibe mitläuft. Der elektrische Antrieb der Crushierrolle hat darüber hinaus den Vorteil, dass in dem Falle des Absinkens der Drehzahl der Crushierrolle der Antrieb durch Schaltimpulse über das Zuschalten des Antriebsmomentes kurzzeitig zugeschaltet werden kann, bis die Drehgeschwindigkeit der Crushierrolle wieder derjenigen der Schleifscheibe entspricht und dann die Crushierrolle wieder ohne Antrieb mit der Schleifscheibe mitläuft.

Vorzugsweise weist die Crushiereinrichtung zusätzlich einen Körperschallsensor auf, mittels welchem der Eingriffskontakt zwischen der Crushierrolle und der Schleifscheibe laufend überwacht werden kann, wobei mittels des Körperschallsensors ein den Eingriffskontakt detektierendes Signal an die Steuereinrichtung lieferbar ist, sodass der Steuereinrichtung ein Signal über den Eingriffskontakt zuführbar ist.

Vorzugsweise ist die Schleifscheibe bzw. die Schleifspindel mit dem Spindelstock so ausgebildet, dass sie beim Nachprofilier-Crushieren an die Crushierrolle zustellbar und in Querrichtung zum Nachprofilier-Crushierabschnitt bewegbar ist. Beim Crushieren wird nämlich in der Regel eine Flanke des Profils der Schleifscheibe zuerst angefahren und etwas crushiert, woran sich das Anfahren und geringfügige Crushieren der zweiten Flanke und anschließend das mittig in der Nut ablaufende Nachprofilier-Crushieren anschließt.

Vorzugsweise ist die Crushierrolle einteilig oder zweiteilig ausgebildet. Während die einteilige Ausbildung mit dem Vorsehen mehrerer Crushierrillen zum mehrfachen Crushieren einer Schleifscheibe während eines gesamten Schleifprozesses bezüglich einer hohen Steifigkeit, welche für das Crushieren erforderlich ist, Vorteile bringt, ist die Zweiteiligkeit der Crushierrolle besonders von Vorteil, wenn nur ein Teil der Crushierrolle wegen ihres Verschleißes ausgewechselt werden muss, der noch nicht verschlissene Teil jedoch aber weiterbenutzt werden kann. Damit ist unter Umständen ein Vorteil hinsichtlich der Flexibilität gegeben.

Und schließlich ist vorzugsweise die Steuereinrichtung so ausgebildet, dass ein maximaler relativer Vorschub zwischen der Schleifscheibe und der Crushierrolle beim Crushieren realisierbar ist, und zwar derart, dass dieser maximale relative Vorschub kleiner ist als ein vorgebbarer, maschinen- und prozessparameterabhängiger Grenzwert ist, welcher vor dem Crushieren in die Steuereinrichtung eingebbar ist. Dieser maximale relative Vorschub ist für jedes Werkstück, für jede Ausführung von Crushierrollen und Schleifscheibe und entsprechende Schleifbedingungen einschließlich der verwendeten Schleifbeläge und des Materials der Crushierrolle gesondert vorzugsweise im Rahmen von "trial and error"-Versuchen zu bestimmen.

Im vorliegenden Fall der Erfindung ist dem Durchschnittsfachmann jedenfalls die Lehre an die Hand gegeben, wesentliche Prozessparameter für die Steuerung dieses maximal relativen Vorschubs, d. h. des maximalen zulässigen Vorschubs, ohne dass nicht mehr beherrschbare Prozessbedingungen nachteiliger Art auftreten, mit der Schleifmaschine eingehalten bzw. realisiert werden können. Mit zumutbarem Aufwand kann der zuständige Fachmann diesen Grenzwert durch Tests ermitteln. Wenn dieser Grenzwert einmal ermittelt ist, ist es mittels der Steuereinrichtung möglich, bezüglich des Vorschubs möglichst nahe an diesen Grenzwert heranzufahren, ohne dass dieser Grenzwert überschritten wird. Somit ist ein schnelles und kostengünstiges Crushieren von Schleifscheiben mit hoher Genauigkeit im vollautomatischen Prozess durchführbar.

Weitere Vorteile, Anwendungsmöglichkeiten und Details werden nun anhand von Ausführungsbeispielen in der beigefügten Zeichnung detailliert erläutert. In der Zeichnung zeigen:
Figur 1 eine prinzipielle vereinfachte Darstellung einer Schleifmaschine mit Crushiereinrichtung in Draufsicht;
Figur 2 ein Crushiereinrichtung und zugeordnete Schleifspindel mit Schleifscheibe gemäß der Erfindung;
Figur 3 eine Crushierrolle mit zugeordneter Schleifscheibe für ein Profilier-Crushieren;
Figur 4 eine Detailansicht von Crushierrolle und zugeordneter Schleifscheibe bei unmittelbarem Beginn des Profilier-Crushierens;
Figur 5a) der Crushiervorgang der Profilierung an der Schleifscheibe an einer ersten Flanke;
Figur 5b) der Crushiervorgang der Profilierung an der Schleifscheibe an einer zweiten Flanke der Crushierrolle;
Figur 5c) der Crushiervorgang im Wesentlichen am Ende des Crushierens der Profilierung an der Schleifscheibe mittels der Crushierrolle; und
Figur 6 die geometrischen Verhältnisse von Nuttiefe und entsprechend der Nuttiefe vorgesehene Umfangsfläche in der Nut und in der Profilierung der Schleifscheibe.

In Figur 1 ist in prinzipieller Darstellung in Draufsicht die Anordnung der wesentlichen Komponenten einer Schleifmaschine auf dem Maschinenbett dargestellt. Ein Werkstückspindelstock mit einer Werkstückspindel mit C-Achse hat ein Werkstück 1 eingespannt. Zum gegebenenfalls erforderlichen Aufspannen des Werkstückes auf Spitzen ist in Verlängerung der Längsachse der Werkstückspindel ein verschiebbarer Reitstock 4 mit einer Spitze vorgesehen. Auf einem auf dem Maschinenbett befestigten Kreuzschlitten ist ein Schleifspindelstock mit Schleifspindel angeordnet, an welcher eine Schleifscheibe 5 befestigt ist. Die Schleifscheibe 5 weist eine Profilierung auf, mit welcher die entsprechenden Nuten in das Werkstück 1 eingeschliffen werden. Dazu ist die Schleifscheibe über CNC-Achsen in X-, Z-, und Y-Richtung verfahrbar und dem Werkstück 1 zustellbar. Des Weiteren ist eine Crushiereinrichtung 7 vorgesehen, welche eine Crushierrolle trägt. Die Rotationsachsen der Crushierrolle und der Schleifscheibe 5 sind parallel zueinander angeordnet, jedenfalls wenn die Schleifscheibe 5 bezüglich ihrer Profilierung crushiert wird.

In Figur 2 sind in Form eines Ausschnitts der prinzipiellen Anordnung auf der Schleifmaschine gemäß Figur 1 lediglich die Schleifspindel 2 mit der Schleifscheibe 5 und zugeordnet dazu die Crushiereinrichtung 7 mit ihrer Crushierrolle 8 gezeigt. Um die entsprechenden Nuten in das in Figur 2 nicht gezeigte Werkstück einschleifen zu können, ist die Schleifspindel 2 mit ihrer Schleifscheibe 5 um eine CNC-gesteuerte A-Schwenkachse schwenkbar. Darüber hinaus ist die Schleifspindel ebenfalls CNC-gesteuert in Z- und Y-Richtung verfahrbar.

Der in Figur 2 gezeigte Grundaufbau der Crushiereinrichtung 7 ist durch eine hohe Steifigkeit gekennzeichnet, was z. B. dadurch deutlich wird, dass die Crushiereinrichtung 7 in einem Gehäuse 9 angeordnet ist, in welchem die die Crushierrolle 8 tragende Crushierspindel 16 an beiden Seiten der Crushierrolle 8 mittels Wälzlagern 12 steif gelagert ist. Der Antriebsmotor 11 der Crushiereinrichtung 7 ist ebenfalls CNC-gesteuert und ist über eine Kupplung 10 mit der Crushierspindel 16 verbunden.

Gezeigt ist in Figur 2 eine Crushierrolle 8 gemäß der Erfindung, welche zwei Crushierrillen bzw. Crushiernuten aufweist. Beide Crushiernuten können nacheinander zum Crushieren der Profilierung der Schleifscheibe 5 verwendet werden. Das kann einerseits ein Profilier-Crushieren mit der ersten Crushiernut und ein Nachprofilier-Crushieren mit der zweiten Crushiernut sein. Es ist jedoch andererseits auch möglich, dass die beiden Crushiernuten der Crushierrolle 8 lediglich zum Nachprofilier-Crushieren verwendet werden. In diesem Fall wird die in Figur 2 oben dargestellte Crushiernut zuerst solange zum Nachprofilier-Crushieren verwendet, bis diese nicht mehr die erforderliche Genauigkeit der Profilierung an der Schleifscheibe 5 erzeugen kann. Anschließend wird die in der Zeichnung darunter liegende Crushiernut zu einem weiteren Nachprofilier-Crushieren der Schleifscheibe angewendet. Wenn die beiden Crushiernuten zum Nachprofilier-Crushieren verwendet werden, kann somit die Standzeit der Crushierrolle beim Crushieren gegenüber einer Crushierrolle mit nur einer einzigen Crushiernut verdoppelt werden. Es ist auch möglich, eine größere Anzahl von Crushiernuten in der erfindungsgemäßen Crushierrolle zu verwenden bzw. vorzusehen. Auf jeden Fall kann mit der erfindungsgemäßen Crushierrolle vor allen Dingen auch der höheren Steifigkeit insoweit Rechnung getragen werden und eine höhere Prozessgenauigkeit bei der Crushierung der Profilierung der Schleifscheibe und damit einer höheren Genauigkeit der zu schleifenden Werkstücke erreicht werden, wenn die zumindest zwei Crushiernuten auf einer einteiligen und damit steifen Crushierrolle 8 angeordnet sind.

In Figur 3 ist von der Crushiereinrichtung 7 lediglich deren Hauptteil, die Crushierrolle 8, welche auf der Crushierspindel 16 angeordnet ist, dargestellt. Die Crushierrolle 8 weist einen Profilier-Crushierabschnitt 14 und einen Nachprofilier-Crushierabschnitt 15 auf. Darüber hinaus ist in prinzipieller Darstellung ein Körperschallsensor 13 an der Crushiereinrichtung 7 vorgesehen, mittels welchem der Eingriffskontakt der Schleifscheibe 5, welche auf der Schleifspindel 2 angeordnet und um ihre C-Achse rotatorisch angetrieben ist, mit der Crushierrolle 8 erfassbar bzw. überwachbar ist.

Die in Figur 3 dargestellte Schleifscheibe 5 ist noch nicht profiliert und muss daher für den eigentlichen Schleifvorgang zunächst profilier-crushiert werden. Unter Profilier-Crushieren ist in dem Zusammenhang das Erzeugen der eigentlichen Profilierung an der Schleifscheibe 5 zu verstehen. Dies wird in einer zum Profilier-Crushieren vorgesehenen Profilier-Crushiernut 14 auf der Crushierrolle 8 durchgeführt. Zu diesem Zweck wird die zunächst vor der Profilier-Crushierung mit ihrer im Querschnitt abweichend von der Profilform ausgebildeten Schleifscheibe zunächst an einer Flanke des Profilier-Crushierabschnittes 14 der Crushiernut angestellt und in geringem Maße crushiert. Im zweiten Schritt wird dann eine geringe Crushierung an der zweiten Flanke der Profilier-Crushiernut 14 durchgeführt. Anschließend wird die Schleifscheibe in die Mitte der Nut der Crushierrolle verfahren, und beide Flanken werden dann zeitgleich profilier-crushiert. Nach dem Profilier-Crushieren wird die Schleifscheibe noch nachprofilier-crushiert, wobei die Schleifscheibe ihre endgültige Profilierform in sehr hoher Genauigkeit erhält.

Die in Figur 3 ebenfalls dargestellte Nachprofilier-Crushiernut 15 wird dagegen nur während des eigentlichen Schleifprozesses genutzt, wenn die Profilierung der Schleifscheibe 5 nachprofilier-crushiert werden muss, weil deren Form nicht mehr der Sollform entspricht und weil deren Schärfe nachgeschärft werden muss.

Der Körperschallsensor 13 spricht bei jedem Kontakt der herzustellenden Profilierung 6 der Schleifscheibe 5 an einer der Flanken der Crushiernuten 14, 15 an und überwacht somit den Eingriffskontakt beim Crushieren. Die zunächst eben abgerichtete Schleifscheibe 5 wird also durch die Figur 3 dargestellte Profilier-Crushiernut 14 in ein spitzes Profil crushiert, welches zum Gewindeschleifen vorgesehen ist. Durch das Trennen der Crushierabschnitte in einen Profilier-Crushierabschnitt 14 und einen Nachprofilier-Crushierabschnitt 15 kann wegen des ansonsten starken Verschleißes, welchem die Crushierrolle 8 normalerweise unterliegt, deren Standzeit erhöht werden. Die für das Nachprofilier-Crushieren vorgesehene Nachprofilier-Crushiernut 15 gewährleistet das Erzeugen einer Profilierung 6 an der Schleifscheibe 5 für eine hochgenaue Herstellung der Nuten in den Werkstücken.

Bei dem in Figur 4 dargestellten Zustand des Gerade-Beginnes des Crushierens der eben abgerichteten Schleifscheibe 5 wird diese über ihre Schleifspindel 2 angetrieben, wodurch die nicht angetriebene Crushierrolle 8 auf der Crushierspindel 16 wegen des Eingriffskontaktes der eben abgerichteten Schleifscheibe 5 in der Profilier-Crushiernut 14 die Crushierrolle durch die Schleifscheibe angetrieben wird und mit dieser mitläuft. Ein eigenständiger Antrieb der Crushierrolle 8 erfolgt nicht, d. h. entweder ist der Antrieb ausgeschaltet, oder die Kupplung 10 (s. Fig. 2) zwischen Antrieb und Crushierrolle ist auf "getrennt" gesetzt. Ebenfalls wieder dargestellt ist in Figur 4 der Körperschallsensor 13, welcher den Eingriffskontakt der Schleifscheibe 5 in dem Profilier-Crushierabschnitt 14 registriert bzw. überwacht. Das Signal, welches der Körperschallsensor 13 bei Kontakt der Schleifscheibe 5 mit der Crushierrolle 8 erzeugt, stellt die Überwachung dafür dar, dass die Schleifscheibe 5 auch tatsächlich einen Kontakt mit der Crushierrolle 8 hergestellt hat und der Crushiervorgang beginnt.

Da die Schleifscheibe 5 in üblicher Weise einen Rundlauffehler aufweist, wird die Crushierrolle 8 beim ersten Berühren durch die Schleifscheibe 5 nicht vollständig angetrieben. Dadurch kann die Drehzahl der Crushierrolle 8 absinken. Wenn eine vorgegebene untere Grenzdrehzahl erreicht ist, kann der Antriebsmotor 11 der Cruhierspindel 16 impulsartig hinzugeschaltet werden. Diese Zuschaltung erfolgt solange, bis die Crushierrolle 8 wieder die Drehzahl aufweist, welche die Schleifscheibe 5 hat. D. h. der Antriebsimpuls erfolgt solange, bis die Crushierrolle 8 ihre der Drehzahl der Schleifscheibe 5 entsprechende Solldrehzahl aufweist.

In den Figuren 5a), b) und c) sind die verschiedenen Phasen beim Crushieren der Profilierung 6 der Schleifscheibe 5 dargestellt. Generell wird beim Crushieren diese Vorgehensweise realisiert, und zwar beim Profilier-Crushieren wie auch beim Nachprofilier-Crushieren. Die Figuren 5a) bis 5c) zeigen beispielhaft den Nachprofilier-Crushierprozess. In Figur 5a) ist gezeigt, wie zunächst eine erste Flanke der Profilierung 6 der Schleifscheibe 5 an einer ebenfalls ersten Flanke der Nachprofilier-Crushiernut 15 in der Crushierrolle 8 angefahren und geringfügig crushiert wird. Zur Herstellung des Kontakts zwischen der Schleifscheibe 5 und der Crushierrolle 8 kann die Schleifscheibe 5 entlang ihrer CNC-gesteuerten Z- und Y-Achsen verfahren werden. Damit wird sichergestellt, dass während des Crushierens optimale Crushierparameter hinsichtlich relativem Vorschub, Crushierkräften und weiterer Parameter eingehalten bzw. realisiert werden. In Figur 5b) ist dargestellt, wie die seitlich verfahrene Schleifscheibe 5 mit ihrer der ersten Flanke gegenüberliegenden Flanke der Profilierung 6 an die an der Nachprofilier-Crushiernut 15 ausgebildete zweite Flanke angestellt ist und dort dem Anfahrvorgang und geringen Crushieren unterzogen wird. Analog zu Figur 5a) für das Anfahren der ersten Flanke wird die Schleifscheibe 5 zum Anfahren in ihren CNC-gesteuerten Z- und Y-Achsen verfahren, um die erforderlichen und zulässigen Crushierparameter einzuhalten.

Wenn beide Flanken der Profilierung 6 der Schleifscheibe 5 einzeln in der Nachprofilier-Crushiernut 15 angestellt und geringfügig crushiert worden sind, wird die Schleifscheibe in Y-Richtung, d. h. der Querrichtung, so verfahren, dass die Profilierung mittig zu der Crushiernut 15 angeordnet ist. Dies ist in Figur 5c) dargestellt. Das Crushieren beider Flanken gleichzeitig stellt den letzten Schritt des Crushierens der Profilierung 6 der Schleifscheibe 5 dar. Im vorliegenden Fall ist dies wiederum am Beispiel des Nachprofilier-Crushierens dargestellt. Gleichermaßen und in gleicher Abfolge wird dies für das Profilier-Crushieren mittels der in Figur 5c) ebenfalls dargestellten Profilier-Crushiernut 14 der Crushierrolle 8 durchgeführt.

In Figur 6 sind die geometrischen Verhältnisse zwischen der Crushiernut 15 der Crushierrolle 8 und der Profilierung 6 der Schleifscheibe 5 im Hinblick auf zwei unterschiedliche Ebenen bezüglich der Tiefe der Crushiernut 15 dargestellt. Dargestellt ist wiederum die Nachprofilier-Crushiernut 15. Dadurch, dass sowohl die Schleifspindel als auch die Crushierspindel mit eigenständigen separat gesteuerten Drehzahlregelungen versehen sind, ist es möglich, exakt festzulegen, auf welcher "Ebene" die Umfangsgeschwindigkeit der Crushierrolle 8 und die der Schleifscheibe 5 gleich sein sollen. Dabei ist zu beachten, dass die Schleifscheibe 5 und die Crushierrolle 8 unterschiedliche Durchmesser haben. Unter "Ebene" ist dabei die ringförmig ausgebildete Umfangsfläche 17 zu verstehen. Sie wird nur gedanklich unter Bezug auf Figur 6, in welcher diese "Ebene" für einen einzigen Radius dargestellt ist, als "Ebene" bezeichnet. Der bis zur eingezeichneten Umfangsfläche 17 innerhalb der Crushierrolle 8 umlaufende zugehörige Radius spannt sozusagen die ringförmige, zylindrisch ausgebildete Umfangsfläche 17 auf. Unter Berücksichtigung der unterschiedlichen Durchmesser der Crushierrolle 8 und der Schleifscheibe 6 werden unterschiedliche Drehzahlen an der Schleifscheibe 5 der Crushierrolle 8 dergestalt verwirklicht, dass bezogen auf eine ausgewählte Ebene die Drehzahlen, d. h. die Umfangsgeschwindigkeiten konstant sind. Das Verhältnis dieser Umfangsgeschwindigkeiten ist also 1:1. Bei Verschiebung dieser gedachten Umfangsfläche 17 während des Crushsiervorganges, insbesondere stufenlos, kann die Qualität der Profilierung 6 der Schleifscheibe 5 nach dem Crushiervorgang weiter erhöht werden, wodurch sich das Schleifergebnis am Werkstück verbessern lässt.

### Bezugszeichenliste

- 1: Werkstück
- 2: Schleifspindelstock
- 3: Werkstückspindelstock
- 4: Reitstock
- 5: Schleifscheibe
- 6: Profilierung Schleifscheibe
- 7: Crushiereinrichtung
- 8: Crushierrolle
- 9: Gehäuse Crushiereinrichtung
- 10: Kupplung Crushiereinrichtung
- 11: Antrieb Crushiereinrichtung
- 12: Wälzlager Crushiereinrichtung
- 13: Körperschallsensor
- 14: Profilier-Crushiernut / Profilier-Crushierabschnitt
- 15: Nachprofilier-Crushiernut / Nachprofilier-Crushierabschnitt
- 16: Spindel Crushiereinrichtung
- 17: Umfangsfläche
- 18: Maschinensteuerung

## Patentansprüche

1. Verfahren zum Schleifen von Nuten aufweisenden Werkstücken (1) mit einer dem Querschnitt der Nut entsprechend ausgebildeten Profilierung (6) einer Schleifscheibe (5), mittels welcher die Nut in das Werkstück (1) bei dessen Aufspannung geschliffen wird, wobei die Profilierung (6) der Schleifscheibe (5) crushiert wird, wobei
ein Nachprofilier-Crushieren der Schleifscheibe (5) mittels dabei angetriebener Crushierrolle (8) durchgeführt wird, wobei deren Steuerung auf Basis jeweils einer Messung von Drehzahl und Stromaufnahme der jeweiligen Antriebe der Schleifscheibe (5) und der Crushierrolle (8) erfolgt, und ein relativer Vorschub zwischen der Schleifscheibe (5) und der Crushierrolle (8) beim Crushieren auf Basis dieser Messung gesteuert wird **dadurch gekennzeichnet,**
**dass** beim Profilier-Crushieren mit einem Profilier-Crushierabschnitt der Crushierrolle ein größeres Abrichtvolumen als beim Nachprofilier-Crushieren mit einem auf derselben Crushierrolle angeordneten Nachprofilier-Crushierabschnitt von der Schleifscheibe abgerichtet wird.

2. Verfahren nach Anspruch 1, **dadurch gekennzeichnet, dass** ein Profilier-Crushieren der Schleifscheibe (5) mittels der dabei allenfalls nur zeitweise angetriebenen Crushierrolle (8) durch Steuerung des Schleifscheibenantriebs auf Basis seiner gemessenen Drehzahl und Stromaufnahme und durch Steuerung des relativen Vorschubs zwischen der Schleifscheibe (5) und der Crushierrolle (8) auf Basis dieser Messung erfolgt, wobei das Profilier-Crushieren vor Beginn des Schleifprozesses durchgeführt wird.

3. Verfahren nach Anspruch 1 oder 2, **dadurch gekennzeichnet, dass** zum Crushieren die Schleifscheibe (5) an die Crushierrolle (8) zugestellt und mit dieser in Eingriff gebracht wird, wobei während des Profilier-Crushierens die Crushierrolle (8) ohne wirksamen eigenen Antrieb (11) mit der Schleifscheibe (5) frei mitläuft.

4. Verfahren nach einem der Ansprüche 1 bis 3, **dadurch gekennzeichnet, dass** der Crushierrolle (8) und der Schleifscheibe (5) beim Crushieren ihrem Eingriffsbereich Kühlmittel zugeführt wird.

5. Verfahren nach einem der Ansprüche 1 bis 4, **dadurch gekennzeichnet, dass** ein maximaler relativer Vorschub zwischen der Schleifscheibe (5) und der Crushierrolle (8) beim Crushieren maschinenparameter- und crushierparameterabhängig ist und vor dem Crushieren ermittelt und als Grenzwert in eine Maschinensteuerung eingegeben, insbesondere dort gespeichert wird.

6. Schleifmaschine zum Schleifen von Nuten aufweisenden Werkstücken (1), welche einen auf einem Kreuzschlitten auf einem Maschinenständer in X-Achsen-Richtung und Z-Achsen-Richtung CNC-bewegbaren Schleifspindelstock (2), welcher eine zum Schleifen der Nut profilierte Schleifscheibe (5) trägt und rotatorisch antreibt, und einen Werkstückspindelstock (3) mit einer C-Achse aufweist, wobei das Werkstück (1) sich in einer Aufspannung befindet und zusätzlich eine in der Schleifmaschine festinstallierte Crushiereinrichtung (7) mit einer Crushierrolle (8) mit eigenem rotatorischem Antrieb (11) vorgesehen ist, welche mittels einer Steuereinrichtung steuerbar ist, wobei die Schleifscheibe (5) und die Crushierrolle (8) während des Nachprofilier-Crushierens antreibbar und drehzahlregelbar sind,
**dadurch gekennzeichnet,**
**dass** der Crushierrolle (8) die Schleifscheibe (5) zum Abrichten ihrer Profilierung (6) zustellbar ist und die Crushierrolle (8) einen Profilier-Crushierabschnitt (14) zum Proflilier-Crushieren der Schleifscheibe (5) mit einem ersten Abrichtvolumen und einen auf derselben Crushierrolle (8) angeordneten Nachprofilier-Crushierabschnitt (15) zum Nachprofilier-Crushieren der Schleifscheibe (5) mit einem zweiten Abrichtvolumen aufweist.

7. Schleifmaschine nach Anspruch 6, **dadurch gekennzeichnet, dass** die Crushiereinrichtung (7) in einem Gehäuse (9) angeordnet und fest mit dem Maschinenständer verbunden ist.

8. Schleifmaschine nach Anspruch 6 oder 7, **dadurch gekennzeichnet, dass** die Crushiereinrichtung (7) einen CNC-gesteuerten Antrieb (11) aufweist, welcher über eine Kupplung (10) mit der insbesondere aus Hochleistungsschnellschnittstahl oder Hartmetall bestehenden Crushierrolle (8) zu deren rotatorischem Antrieb verbunden ist.

9. Schleifmaschine nach einem der Ansprüche 6 bis 8, **dadurch gekennzeichnet, dass** die Crushiereinrichtung (7) einen Körperschallsensor (13) aufweist, mittels welchem bei in Eingriff mit der Crushierrolle (8) befindlicher Schleifscheibe (5) ein Signal an die Steuereinrichtung lieferbar ist, auf dessen Basis der Eingriffskontakt zwischen der Crushierrolle (8) und der Schleifscheibe (5) zu dessen Überwachung ermittelbar ist.

10. Schleifmaschine nach einem der Ansprüche 6 bis 9, **dadurch gekennzeichnet, dass** die Schleifscheibe (5) beim Nachprofilier-Crushieren an die Crushierrolle (8) zustellbar und in Querrichtung zum Nachprofilier-Crushierabschnitt (15) bewegbar ist.

11. Schleifmaschine nach einem der Ansprüche 6 bis 10, **dadurch gekennzeichnet, dass** zu Beginn und/oder während des Profilier-Crushierens dem Antrieb (11) der Crushiereinrichtung (7) bei deren Drehzahlabfall zuschaltbare Antriebsimpulse zuführbar sind.

12. Schleifmaschine nach einem der Ansprüche 6 bis 11, **dadurch gekennzeichnet, dass** die Crushierrolle (8) einteilig oder zweiteilig ausgebildet ist.

13. Schleifmaschine nach einem der Ansprüche 6 bis 12, **dadurch gekennzeichnet, dass** die Steuereinrichtung so ausgebildet ist, dass ein maximaler relativer Vorschub zwischen der Schleifscheibe (5) und der Crushierrolle (8) beim Crushieren kleiner als ein vorgebbarer, maschinen- und prozessparameterabhängiger Grenzwert ist, welcher vor dem Crushieren in die Steuereinrichtung eingebbar ist.

## Claims

1. Method for grinding grooved workpieces (1) with a profiling (6) of a grinding wheel (5) formed so as to correspond to the cross section of the groove, by means of which the groove is ground into the workpiece (1) while it is clamped, wherein the profiling (6) of the grinding wheel (5) is crush-dressed, wherein a reprofiling/crush-dressing of the grinding wheel (5) is carried out by means of a thereby driven crush-dressing roller (8), wherein its control is in each case performed on the basis of a measurement of the rotational speed and current consumption of the respective drives of the grinding wheel (5) and the crush-dressing roller (8), and a relative advancement between the grinding wheel (5) and the crush-dressing roller (8) during the crush-dressing is controlled on the basis of this measurement,
**characterized**
**in that**
a greater truing volume is removed from the grinding wheel during the profiling/crush-dressing with a profiling/crush-dressing portion of the crush-dressing roller than during the reprofiling/crush-dressing with a reprofiling/crush-dressing portion arranged on the same crush-dressing roller.

2. Method according to Claim 1, **characterized in that** a profiling/crush-dressing of the grinding wheel (5) is performed by means of the thereby at most only temporarily driven crush-dressing roller (8) by controlling the grinding wheel drive on the basis of its measured rotational speed and current consumption and by controlling the relative advancement between the grinding wheel (5) and the crush-dressing roller (8) on the basis of this measurement, wherein the profiling/crush-dressing is carried out before the beginning of the grinding process.

3. Method according to Claim 1 or 2, **characterized in that**, for crush-dressing, the grinding wheel (5) is infed to the crush-dressing roller (8) and brought into engagement with it, wherein, during the profiling/crush-dressing, the crush-dressing roller (8) runs along freely with the grinding wheel (5) without any effective drive (11) of its own.

4. Method according to one of Claims 1 to 3, **characterized in that** coolant is supplied to the crush-dressing roller (8) and the grinding wheel (5) at its region of engagement during the crush-dressing.

5. Method according to one of Claims 1 to 4, **characterized in that** a maximum relative advancement between the grinding wheel (5) and the crush-dressing roller (8) during the crush-dressing is dependent on machine parameters and crush-dressing parameters and is determined before the crush-dressing and input as a limit value into the machine control, in particular is stored there.

6. Grinding machine for grinding grooved workpieces (1), which has a grinding spindle head (2), which is movable under CNC control on a cross slide over a machine support in the direction of the X axis and the Z axis and holds and rotationally drives a grinding wheel (5) profiled for grinding the groove, and a workpiece spindle stock (3) with a C axis, wherein the workpiece (1) is held in a clamping set-up and, in addition, a crush-dressing device (7) fixedly installed in the grinding machine and comprising a crush-dressing roller (8) that has a rotary drive (11) of its own and can be controlled by means of a control device is provided, wherein the grinding wheel (5) and the crush-dressing roller (8) can be driven and controlled in their rotational speed during the reprofiling/crush-dressing,
**characterized**
**in that**, for truing its profiling (6), the grinding wheel (5) can be infed to the crush-dressing roller (8) and the crush-dressing roller (8) has a profiling/crush-dressing portion (14) for profiling/crush-dressing the grinding wheel (5) with a first truing volume and a reprofiling/crush-dressing portion (15), arranged on the same crush-dressing roller (8), for reprofiling/crush-dressing the grinding wheel (5) with a second truing volume.

7. Grinding machine according to Claim 6, **characterized in that** the crush-dressing device (7) is arranged in a housing (9) and is fixedly connected to the machine support.

8. Grinding machine according to Claim 6 or 7, **characterized in that** the crush-dressing device (7) has a CNC-controlled drive (11), which is connected by way of a coupling (10) to the crush-dressing roller (8), consisting in particular of high-speed steel or hard metal, for the rotational driving thereof.

9. Grinding machine according to one of Claims 6 to 8, **characterized in that** the crush-dressing device (7) has a structure-borne sound sensor (13), by means of which, when the grinding wheel (5) is in engagement with the crush-dressing roller (8), a signal can be delivered to the control device and used as a basis for determining the engagement contact between the crush-dressing roller (8) and the grinding wheel (5) for the monitoring thereof.

10. Grinding machine according to one of Claims 6 to 9, **characterized in that**, during the reprofiling/crush-dressing, the grinding wheel (5) can be infed to the crush-dressing roller (8) and can be moved in the transverse direction in relation to the reprofiling/crush-dressing portion (15).

11. Grinding machine according to one of Claims 6 to 10, **characterized in that**, at the beginning of and/or during the profiling/crush-dressing, drive pulses that can be activated when there is a drop in the rotational speed of the drive (11) of the crush-dressing device (7) can be fed to it.

12. Grinding machine according to one of Claims 6 to 11, **characterized in that** the crush-dressing roller (8) is formed as one part or as two parts.

13. Grinding machine according to one of Claims 6 to 12, **characterized in that** the control device is formed in such a way that a maximum relative advancement between the grinding wheel (5) and the crush-dressing roller (8) during the crush-dressing is less than a predeterminable limit value dependent on machine parameters and process parameters, which can be input into the control device before the crush-dressing.

## Revendications

1. Procédé pour rectifier des pièces (1) présentant des rainures, avec un profilage (6) d'une meule (5) réalisé de façon correspondante à la section transversale de la rainure, au moyen de laquelle on rectifie la rainure dans la pièce (1) lors du serrage de celle-ci, dans lequel on dresse finement le profilage (6) de la meule (5), dans lequel on exécute un dressage fin de reprofilage de la meule (5) au moyen d'un rouleau de dressage fin (8) ainsi entraîné, dans lequel on exécute sa commande sur la base respectivement d'une mesure de la vitesse de rotation et de la consommation de courant des entraînements respectifs de la meule (5) et du rouleau de dressage fin (8), et on commande une avance relative entre la meule (5) et le rouleau de dressage fin (8) lors du dressage fin sur la base de cette mesure, **caractérisé en ce que** lors du dressage fin de reprofilage avec une partie de dressage fin de profilage du rouleau de dressage fin on enlève de la meule un plus grand volume de dressage que lors du dressage fin de reprofilage avec une partie de dressage fin de reprofilage disposée sur le même rouleau de dressage fin.

2. Procédé selon la revendication 1, **caractérisé en ce que** l'on effectue un dressage fin de profilage de la meule (5) au moyen du rouleau de dressage fin (8) en l'occurrence entraîné dans tous les cas uniquement de façon temporaire par la commande de l'entraînement de la meule sur la base de sa vitesse de rotation et de sa consommation de courant mesurées et par la commande de l'avance relative entre la meule (5) et le rouleau de dressage fin (8) sur la base de cette mesure, dans lequel on exécute le dressage fin de profilage avant le début du processus de rectification.

3. Procédé selon une revendication 1 ou 2, **caractérisé en ce que** l'on approche la meule (5) du rouleau de dressage fin (8) pour le dressage fin et on la met en engagement avec celui-ci, dans lequel pendant le dressage fin de profilage le rouleau de dressage fin (8) tourne librement avec la meule (5) sans entraînement propre actif (11).

4. Procédé selon l'une quelconque des revendications 1 à 3, **caractérisé en ce que** l'on fournit un agent de refroidissement au rouleau de dressage fin (8) et à la meule (5) leur région d'engagement lors du dressage fin.

5. Procédé selon l'une quelconque des revendications 1 à 4, **caractérisé en ce qu'**une avance relative maximale entre la meule (5) et le rouleau de dressage fin (8) dépend des paramètres de la machine et des paramètres du dressage fin lors du dressage fin et on la détermine avant le dressage fin et on l'introduit, en particulier on l'y mémorise, dans une commande de la machine en tant que valeur limite.

6. Machine à rectifier pour rectifier des pièces (1) présentant des rainures, qui présente une poupée porte-meule (2) déplaçable par CNC en direction de l'axe X et en direction de l'axe Z sur un chariot croisé sur un bâti de machine, laquelle porte une meule (5) profilée pour la rectification de la rainure et qui l'entraîne en rotation, et une poupée porte-pièce (3) avec un axe C, dans laquelle la pièce (1) se trouve dans une monture et il est en outre prévu un dispositif de dressage fin (7) installé fixement dans la machine à rectifier avec un rouleau de dressage fin (8) avec son propre entraînement en rotation (11), qui peut être commandé au moyen d'un dispositif de commande, dans laquelle la meule (5) et le rouleau de dressage fin (8) peuvent être entraînés et régulés en vitesse de rotation pendant le dressage fin de reprofilage,
**caractérisée** en ce la meule (5) peut être approchée du rouleau de dressage fin (8) pour le dressage de son profilage (6) et le rouleau de dressage fin (8) présente une partie de dressage fin de profilage (14) pour le dressage fin de profilage de la meule (5) avec un premier volume de dressage et une partie de dressage fin de reprofilage (15) disposée sur le même rouleau de dressage fin (8) pour le dressage fin de reprofilage de la meule (5) avec un second volume de dressage.

7. Machine à rectifier selon la revendication 6, **caractérisée en ce que** le dispositif de dressage fin (7) est disposé dans un boîtier (9) et est assemblé de façon fixe au bâti de la machine.

8. Machine à rectifier selon une revendication 6 ou 7, **caractérisée en ce que** le dispositif de dressage fin (7) présente un entraînement à commande CNC (11), qui est relié par un accouplement (10) au rouleau de dressage fin (8) constitué en particulier d'acier à coupe très rapide ou de métal dur, pour son entraînement en rotation.

9. Machine à rectifier selon l'une quelconque des revendications 6 à 8, **caractérisé en ce que** le dispositif de dressage fin (7) présente un capteur de bruit de structure (13), au moyen duquel, lorsque la meule (5) se trouve en engagement avec le rouleau de dressage fin (8), un signal peut être fourni au dispositif de commande, sur la base duquel le contact d'engagement entre le rouleau de dressage fin (8) et la meule (5) peut être déterminé en vue de sa surveillance.

10. Machine à rectifier selon l'une quelconque des revendications 6 à 9, **caractérisée en ce que** la meule (5) peut être approchée du rouleau de dressage fin (8) lors du dressage fin de reprofilage et est déplaçable en direction transversale par rapport à la partie de dressage fin de reprofilage (15).

11. Machine à rectifier selon l'une quelconque des revendications 6 à 10, **caractérisée en ce que** des impulsions de travail commutables peuvent être envoyées à l'entraînement (11) du dispositif de dressage fin (7) lors d'une baisse de sa vitesse de rotation au début et/ou au cours du dressage fin de profilage.

12. Machine à rectifier selon l'une quelconque des revendications 6 à 11, **caractérisée en ce que** le rouleau de dressage fin (8) est réalisé en une partie ou en deux parties.

13. Machine à rectifier selon l'une quelconque des revendications 6 à 12, **caractérisée en ce que** le dispositif de commande est configuré de telle manière qu'une avance relative maximale entre la meule (5) et le rouleau de dressage fin (8) lors du dressage fin soit plus petite qu'une valeur limite prescriptible et dépendant des paramètres de la machine et des paramètres du processus, qui peut être entrée dans le dispositif de commande avant le dressage fin.
